# FASCICULE DE BREVET EUROPEEN

(11) **EP 2 096 350 B1**
(45) Date de publication et mention de la délivrance du brevet: **24.07.2019**
(21) Numéro de dépôt: 09153198.8
(22) Date de dépôt: 19.02.2009
(51) Int. Cl.: F17C 13/06

(54) **Dispositif d'obturation de raccord de sortie de robinet de gaz**
Verschlussvorrichtung für Ausgangsverbindungsstueck eines Gasventiles
Closing device for an exit connection of a gas valve

(30) Priorité: 26.02.2008 FR 0851222
(43) Date de publication de la demande: 02.09.2009
(73) Titulaire: Air Liquide Santé France, 75007 Paris (FR)
(72) Inventeur: Soret, Pablo, 07130 Saint Peray (FR); Chevalier, Gilbert, 78960 Voisins le Bretonneux (FR)
(74) Mandataire: Pittis, Olivier

(56) Documents cités:
- EP-A1- 0 515 184
- FR-A1- 2 134 252
- FR-A1- 2 442 194

## Description

L'invention porte sur un dispositif d'obturation ou de protection apte à et conçu pour empêcher les soutirages « sauvages » de gaz des bouteilles de gaz.

Dans le domaine médical, il est souhaitable, nécessaire ou obligatoire, de garantir à un utilisateur, tel le personnel soignant d'un hôpital ou analogue, qu'une bouteille de gaz contenant un gaz ou mélange gazeux n'a pas été utilisée avant sa livraison. Ceci est également vrai dans d'autres domaines, tel celui de l'alimentaire, celui du laboratoire et celui de l'analyse.

Pour ce faire, les chapeaux ou capotages de protection équipant les bouteilles de gaz, telles celles contenant de l'oxygène médical ou des mélanges O₂/N₂O ou He/O₂, et servant à protéger le robinet ou le robinet-détendeur monté sur le col de la bouteille sont habituellement filmées après leur conditionnement. Un tel chapeau de protection pour bouteille de gaz médical est notamment enseigné par le document EP-A-629812.

Le filmage du chapeau est généralement réalisé avec un manchon plastique thermo-rétractable chauffé à l'aide d'un décapeur thermique manipulé par un opérateur.

Cette opération est considérée comme longue et fastidieuse puisqu'elle nécessite une manipulation supplémentaire des bouteilles. Par ailleurs, les risques de brûlure pour l'opérateur, lors de la manipulation du décapeur thermique, sont élevés.

Ce filmage permet effectivement d'empêcher un raccordement « sauvage » sur les raccords du robinet ou du robinet-détendeur équipant la bouteille, puisque tout raccordement avec soutirage de gaz endommage le film plastique et peut être immédiatement détecté.

Toutefois, le moyen d'ouverture du robinet, typiquement un volant rotatif ou levier d'ouverture, reste généralement accessible et une bouteille peut tout à fait être ouverte, accidentellement ou non, et le gaz libéré, malgré la présence d'un film plastique, avant sa livraison chez le client.

De plus, avec un filmage, les raccords de sortie du robinet ne sont pas protégés contre la pollution extérieure, notamment la poussière, les insectes... ce qui engendre un problème d'hygiène.

On connait par ailleurs le document FR-A-2442194 qui propose une capsule d'obturation formée d'un corps métallique obtenu par déformation mécanique permanente. Il est formé d'un corps monobobloc de forme générale cylindrique formé de deux demi-parties reliées par une bande déchirable portant une languette de préhension permettant à l'utilisateur d'exercer une traction et une déchirure de la bande déchirable le long de deux lignes de prédécoupe.

Le document FR-A-2134252 décrit un obturateur de sécurité pour embout de sortie de robinet de bouteille de gaz liquéfié de conception similaire.

Par ailleurs, le document EP-A-515184 propose un sceau anti-violation en plastique venant se positionner autour d'une valve à indexage par picots (« pin-index ») pour bouteille de gaz. Son corps est formé de quatre panneaux formant une structure de section carrée venant ceinturer le corps de valve qui est aussi de section carré. Une languette de préhension permet de retirer l'une des quatre parois. Un capuchon de forme cylindrique vient se positionner sur le haut de la valve portant le raccord de valve.

Le but de l'invention est de proposer un dispositif d'obturation et de protection contre les soutirages « sauvages » de gaz des bouteilles de gaz, notamment de gaz médical, offrant une meilleure protection qu'un simple filmage, pouvant être facilement installé et désinstallé, rendant impossible un accès aux moyens d'ouverture du gaz, améliorant l'hygiène des bouteilles de gaz et évitant les risques de blessure pour les opérateurs chargés du conditionnement des bouteilles.

De plus, le dispositif d'obturation ne doit pas pouvoir être remis en place, une fois enlevé, de manière à pouvoir garantir la qualité du gaz au client et qu'aucun soutirage n'a eu lieu, lorsque la bouteille est livrée au client après sa sortie du centre de conditionnement.

En outre, un autre de but est de proposer un dispositif d'obturation et de protection pouvant être facilement installé, après usage, par le personnel soignant, de manière à empêcher tout mésusage du gaz, notamment en cas d'utilisation en dehors de l'environnement hospitalier (pharmacie, domicile, dentiste...), ou alors à pouvoir détecter rapidement un tel mésusage.

La solution de l'invention est un dispositif d'obturation apte à et conçu pour être fixé à au moins un raccord de sortie d'un robinet de gaz, comprenant un corps formé d'une partie centrale et de deux ailes latérales, chacune des ailes latérales comportant au moins une empreinte d'au moins une partie de la surface externe d'un raccord de robinet, et une empreinte située sur l'une des ailes latérales étant positionnée en vis-à-vis d'une empreinte réciproque située sur l'autre des ailes latérales, lorsque les ailes latérales sont positionnées face à face la partie centrale comportant une ou plusieurs prédécoupes, caractérisé en ce que :
- lesdites ailes latérales sont mobiles en pivotement par rapport à la partie centrale,
- une empreinte située sur l'une des ailes latérales est positionnée en vis-à-vis d'une empreinte réciproque située sur l'autre des ailes latérales, lorsque les ailes latérales sont rapprochées l'une de l'autre par pivotement ou articulation de manière à être positionnées face à face, et
- est prévu un dispositif de fixation conçu pour et apte à maintenir les ailes latérales en position rapprochées l'une de l'autre, de préférence lorsque les ailes latérales sont rapprochées et positionnées face à face, lesdites ailes latérales viennent en contact ou en quasi-contact l'une de l'autre par l'intermédiaire d'une partie de leur surface et le dispositif de fixation est apte à maintenir les ailes latérales dans cette position, le dispositif de fixation des ailes latérales comprenant au moins un premier élément porté par l'une desdites ailes latérales coopérant avec au moins un second élément porté par l'autre desdites ailes latérales, ledit au moins premier élément coopérant avec ledit au moins second élément en venant s'emboiter ou s'accrocher de manière solidaire et définitive audit second élément.

Selon le cas, le dispositif de l'invention peut comprendre en outre l'une ou plusieurs des caractéristiques suivantes :
- les prédécoupes sont conçues sous forme de « pointillés de découpe » pour permettre de conserver le dispositif d'obturation en un seul morceau, y compris après rupture de celui-ci selon lesdites prédécoupes. Ceci évite donc une dislocation dudit dispositif. Le démontage du dispositif se fait donc par rupture de tout ou partie des prédécoupes et dépose dudit dispositif, du robinet de la valve ou analogue sur lequel il a été installé.
- la partie centrale comporte plusieurs prédécoupes.
- la partie centrale comporte un moyen de préhension permettant à un opérateur de saisir manuellement ou digitalement la partie centrale et de provoquer un déchirement ou une rupture au moins partiel de la partie centrale selon au moins une desdites prédécoupes.
- le moyen de préhension est une portion de la paroi de la partie centrale ou est porté par la paroi de la partie centrale, de préférence le moyen de préhension comporte un évidement aménagé dans la paroi de la partie centrale.
- au moins un premier élément est un picot et au moins un second élément est un orifice, ledit picot et ledit orifice étant conformés et dimensionnés de manière telle que ledit picot est apte à venir s'insérer à demeure dans ledit orifice, de préférence le picot ne peut être extrait de l'orifice, après son insertion, sans rupture de l'un ou l'autre desdits éléments.
- une empreinte située sur l'une des ailes latérales et positionnée en vis-à-vis d'une empreinte réciproque située sur l'autre des ailes latérales, forme avec ladite empreinte réciproque une structure tridimensionnelle au moins partiellement cylindrique, conique ou tronconique correspondant à la forme d'au moins une partie de la surface externe d'un raccord de robinet.
- les ailes latérales comporte chacune plusieurs empreinte d'au moins une partie de la surface externe d'un raccord de robinet.
- la partie centrale comporte un ou plusieurs ergots aptes à venir se loger à l'intérieur d'un raccord de robinet de gaz pour en assurer la protection contre les pollutions extérieures, lorsque le dispositif est positionné sur un robinet.
- il est formé d'une pièce unique.
- il est formé d'une pièce unique thermoformée ou thermo-moulée.
- il est réalisé en polymère, notamment en plastique.
- les ailes latérales sont, en permanence, solidaires l'une à l'autre et positionnées face à face.

L'invention concerne aussi un récipient de gaz sur lequel est agencé un robinet de gaz comportant au moins un raccord constituant un passage d'entrée ou de sortie pour le gaz, caractérisé en ce que ledit robinet comporte un dispositif d'obturation selon l'invention positionné autour d'au moins ledit raccord de manière à obturer au moins ledit raccord.

En d'autres termes, pour résoudre tout ou partie des problèmes existant avec les bouteilles de l'art antérieur, en particulier des bouteilles filmées, on propose, dans le cadre de la présente invention, de remplacer le film plastique habituellement mis en oeuvre par un dispositif d'inviolabilité garantissant, comme le film plastique, que personne ne s'est connecté à aucun des raccords de sortie du robinet ou robinet-détendeur équipant la bouteille mais rendant de plus impossible l'activation du moyen d'ouverture du robinet ou robinet-détendeur distribuant le gaz.

L'invention va être mieux comprise grâce à la description suivante d'un mode de réalisation préféré d'un dispositif de protection selon l'invention, faite en références aux figures annexées parmi lesquelles :
- la Figure 1 représente un dispositif d'obturation selon l'invention vu du côté interne,
- la Figure 2 représente le dispositif de la Figure 1 vu du côté externe et
- les Figures 3 et 4 représentent le dispositif de la Figure 1 monté sur un robinet d'une bouteille de gaz.

Les Figures montrent un mode de réalisation préféré d'un dispositif d'obturation et de protection de l'invention, c'est-à-dire d'inviolabilité, vu du côté interne, c'est-à-dire du côté de la face venant au contact du ou des raccords du robinet 20 équipant la bouteille de gaz.

Dans le cadre de l'invention, par « robinet », on entend un simple robinet de contrôle du débit de gaz ou un robinet plus évolué à détendeur de gaz intégré permettant le contrôle du débit et de la pression du gaz le traversant.

Le dispositif d'obturation de l'invention est apte à et conçu pour être fixé à un ou plusieurs raccords, notamment les raccords de sortie, d'un robinet 20 de gaz, comprenant un corps principal formé d'une partie centrale 2 et de deux ailes latérales 1, 3 qui sont mobiles en pivotement par rapport à la partie centrale 2 autour de lignes de jonction 4, 5 séparant les deux ailes latérales 1, 3 de ladite partie centrale 2.

En d'autres termes, les ailes latérales 1, 3 peuvent pivoter ou être repliées comme des volets en direction de la partie centrale 2.

Chacune des ailes latérales 1, 3 comporte une ou plusieurs empreintes 8a, 8b ; 9a, 9b de la surface externe du ou des raccords de robinet sur le ou lesquels le dispositif doit être fixé.

Les empreintes de raccord(s) 8a, 8b; 9a, 9b portées par une même face peuvent être identiques ou différentes en fonction de la forme des raccords équipant le robinet considéré.

Une empreinte 8a ; 9a située sur l'une des ailes latérales 1 est toujours positionnée en vis-à-vis d'une empreinte réciproque 8b ; 9b située sur l'autre des ailes latérales 1, lorsque les ailes latérales 1, 3 sont rapprochées l'une de l'autre et positionnées face à face par pivotement autour desdites lignes de jonction 4, 5.

Deux empreintes situées en vis-à-vis, c'est-à-dire face à face, lorsque les ailées sont rabattues l'une vers l'autre ont donc des formes complémentaires correspondant à la surface externe du raccord de sortie du robinet de manière à venir englober, de préférence l'intégralité de la surface externe dudit raccord, à la manière d'un manchon.

Ainsi, chaque empreinte correspond à la forme surmoulée d'un demi-raccord et deux empreintes situées en vis-à-vis délimitent les contours externes de tout ou partie du raccord complet qui est pris en étau autour des deux ailes 1, 3 du dispositif

En d'autres termes, une empreinte 8b ; 9b située sur l'une 3 des ailes latérales 1, 3, forme avec une empreinte réciproque 8a ; 9a, respectivement, une structure tridimensionnelle au moins partiellement cylindrique, conique ou tronconique correspondant à la forme d'au moins une partie de la surface externe d'un raccord de robinet ou robinet-détendeur 20.

Afin de maintenir les ailes 1, 3 du dispositif en position l'une en face de l'autre, il est prévu un dispositif de fixation 14, 15 adéquat.

Plus précisément, lorsque les ailes latérales 1, 3 sont rapprochées l'une de l'autre et positionnées face à face par pivotement de celles-ci autour desdites lignes de jonction 4, 5, lesdites ailes latérales 1, 3 viennent en contact ou en quasi-contact l'une de l'autre et pour les maintenir dans cette position, on prévoit sur les ailes 1, 3, un dispositif de fixation 14, 15.

Comme visible sur les Figures, il comprend au moins un premier élément 14 porté par l'une des ailes latérales 1, 3, qui coopère, par exemple par clipsage ou analogue, avec au moins un second élément 15 porté par l'autre desdites ailes latérales. De préférence, ces éléments 14, 15 sont aptes à venir s'emboiter ou s'accrocher de manière solidaire et définitive l'un à l'autre, c'est-à-dire qu'après raccordement, les éléments 14, 15 ne peuvent plus être désolidariser l'un de l'autre de manière à garantir que le dispositif n'a pas été démonté puis remonté sur le robinet 20.

Selon l'invention, les éléments 14, 15 peuvent être emboités l'un à l'autre préalablement ou après à leur positionnement sur le robinet 20, par exemple par clipsage.

La mise en place du dispositif d'obturation de l'invention sur le ou les raccords de sortie d'un robinet de gaz, agencé par exemple sur une bouteille de gaz, peut donc se réaliser après solidarisation des éléments 14 et 15 l'un à l'autre de manière à obtenir une structure tridimensionnelle, laquelle est mise en place sur le ou les raccords par simple « clipssage» de celle-ci sur le robinet. Ce « clipssage » est irréversible, c'est-à-dire que le retrait du système nécessite sa destruction par traction et déchirage ou rupture le long de la ou des lignes de prédécoupe. En d'autres termes, la structure tridimensionnelle est fermée avant son montage, puis enfoncée à force sur les orifices de sortie du robinet, après remplissage de la bouteille munie dudit robinet.

Dans le mode de réalisation décrit, chaque aile 1, 3 comporte deux éléments 14 ou 15 venant coopérant avec deux autres éléments 15 ou 14, respectivement, portés par l'autre aile. Toutefois, le nombre d'éléments pourrait être inférieur (1 seul) ou supérieur (plus de 2) et il n'est pas obligatoire que les éléments portés par une aile donné soient tous identiques entre eux.

A titre d'exemple illustratif, le (ou les) premier élément 14 est un picot, c'est-à-dire une portion de surface d'une des ailes en saillie, et le (ou les) second élément 15 est un orifice aménagé dans la paroi de l'autre aile, lesdits picot et orifice étant conformés et dimensionnés de manière telle que ledit picot est apte à venir s'insérer à demeure dans l'orifice et ne peut être extrait de l'orifice, après son insertion, sans rupture de l'un ou l'autre desdits éléments 14, 15, comme expliqué ci-dessus.

Dans le cas d'un robinet à 2 raccords de sortie (à prise crantée et à prise olive), tel le robinet Compact G2 commercialisé par la société TAEMA, le dispositif d'obturation de l'invention est maintenu au niveau des deux raccords de sortie du robinet par clipsage des deux ailes 1, 3 l'une avec l'autre, au moyen des éléments 14, 15 visibles sur les Figures, ce qui assure la tenue principale au niveau de la prise olive du robinet, tandis qu'un chanfrein conforte le maintien du dispositif d'obturation au niveau de la prise crantée.

Par ailleurs, la partie centrale 2 comporte un ou plusieurs ergots 10, 11, il s'agit des portions en relief, aptes à venir se loger à l'intérieur du raccord de robinet 20 de gaz pour en assurer la protection contre les pollutions extérieures, lorsque le dispositif est positionné sur un tel robinet ou robinet-détendeur de gaz, c'est-à-dire l'entrée des poussières, des insectes ou autres dans les orifices de ces raccords. La conception de ce(s) ergot(s) assure que, lors de l'enlèvement de la pièce, aucune partie de l'ergot ne restera à l'intérieur des raccords en empêchant le flux de gaz à travers le robinet.

En outre, la partie centrale 2 comprend également une ou plusieurs prédécoupes 6, de préférence plusieurs lignes ou segments de droites prédécoupés 6, réalisés dans le matériau constitutif de ladite partie centrale. Ces lignes ou segments peuvent être rectilignes ou non. Ils peuvent avoir des formes et des dimensions identiques ou différentes les uns des autres. Ils peuvent être positionnés de manière symétrique ou non, les uns par rapport aux autres.

La conception des prédécoupes 6 sous forme de « pointillés de découpe », comme illustré sur les Figures, permet de conserver le dispositif d'obturation en un seul morceau, y compris après rupture de celui-ci selon lesdites prédécoupes, ce qui évite une dislocation dudit dispositif.

En outre, la partie centrale 2 comporte aussi un moyen de préhension 7 permettant à un opérateur de saisir manuellement ou digitalement le dispositif par la partie centrale 2 et de provoquer un déchirement ou une rupture au moins partiel de la partie centrale selon au moins l'une desdites prédécoupes 6, lorsque l'opérateur souhaite utiliser le gaz donc avoir accès au raccord de sortie du robinet 20.

Le moyen de préhension 7 est préférentiellement une portion de la paroi de la partie centrale 2 ou est porté par la paroi de celle-ci. De préférence, le moyen de préhension 7 comporte un évidement 13 aménagé dans la paroi de la partie centrale 2, mais il peut revêtir d'autres formes, par exemple être une expansion la paroi de la partie centrale 2 ou une portion en saillie par rapport à la surface de la partie centrale 2.

Dans tous les cas, le moyen de préhension 7 doit être facilement préhensible par l'opérateur pour permettre un arrachage aisé du dispositif d'obturation, avant l'utilisation du gaz, par exemple le moyen de préhension 7 peut être du type oeillet ou languette comme illustré sur les Figures.

En option, il est également prévu un doigt de blocage 12 qui vient se loger dans un dégagement prévu dans la jupe du robinet 20, par exemple au niveau de la prise olive d'un robinet de type G2, de manière à bloquer toute rotation du volant du robinet 20 et empêcher ainsi une libération intempestive de gaz.

L'obstruction des raccords de sortie du robinet 20 et optionnellement le blocage à l'ouverture du robinet sont les fonctions principales du dispositif de l'invention.

Tenter de retirer le système d'obturation de l'invention entraînera sa destruction et l'impossibilité de le positionner à nouveau.

Le dispositif d'obturation de l'invention est préférentiellement réalisé en polymère plastique, par exemple par moulage par injection ou thermoformage.

Il peut également porter des inscriptions, des gravages ou similaires, en particulier sur la face externe de sa partie centrale 2, notamment un pictogramme illustrant comment retirer la pièce : tirer sur l'anneau qui déchire la pièce et l'ouvre, et/ou un logo ou une marque commerciale.

Il peut être également réalisé en différentes couleurs.

A titre d'exemple, ses dimensions peuvent être de 5 à 12 cm de longueur, par exemple de l'ordre de 8 cm, de 5 à 12 cm de largeur (ailes déployées), par exemple de l'ordre de 9 cm, et le plastique a une épaisseur de millimètres, par exemple de 1,5 à 3 mm.

A noter que, selon un autre mode de réalisation (non montré), le dispositif d'obturation de l'invention, peut aussi être constitué d'une pièce non articulée.

L'architecture du dispositif d'obturation peut en effet différer du mode de réalisation préféré présenter sur les figures 1 à 4.

Ainsi, le dispositif d'obturation peut aussi être formé d'une pièce unique fermée, c'est-à-dire avec des ailes 1 et 3 qui ne sont pas articulées mais toujours solidaires l'une de l'autre comme dans les figures 3 et 4.

Ce mode de réalisation présente les mêmes fonctionnalités que le mode de réalisation préféré et en diffère essentiellement en ce que les ailes latérales 1, 3 sont, en permanence, solidaires l'une à l'autre et positionnées face à face, c'est-à-dire qu'elles ne sont pas articulées l'une par rapport à l'autre mais formées d'une pièce unique, par exemple obtenue par moulage.

Le dispositif de l'invention est utilisable dans le domaine médical mais aussi dans d'autres domaines utilisant des gaz, notamment en alimentaire, en laboratoire et en analyse. En effet, un dispositif d'obturation selon l'invention peut être utilisé pour obturer un (ou plusieurs) raccord constituant un passage d'entrée ou de sortie de gaz d'un récipient de gaz sous pression, en particulier une bouteille de gaz, telle une bouteille de gaz de qualité médicale, notamment une bouteille d'air médical, d'oxygène, de xénon, d'argon ou d'un mélange gazeux N₂O/O₂ ou NO/N₂.

## Revendications

1. Dispositif d'obturation apte à et conçu pour être fixé à au moins un raccord de sortie d'un robinet de gaz, comprenant un corps formé d'une partie centrale (2) et de deux ailes latérales (1, 3), chacune des ailes latérales (1, 3) comportant au moins une empreinte (8a, 8b ; 9a, 9b) d'au moins une partie de la surface externe d'un raccord de robinet, et une empreinte (8a ; 9a) située sur l'une des ailes latérales (1, 3) étant positionnée en vis-à-vis d'une empreinte réciproque (8b ; 9b) située sur l'autre des ailes latérales (1, 3), lorsque les ailes latérales (1, 3) sont positionnées face à face, la partie centrale (2) comportant une ou plusieurs prédécoupes (6), **caractérisé en ce que** :
- lesdites ailes latérales (1, 3) sont mobiles en pivotement par rapport à la partie centrale (2),
- une empreinte (8a ; 9a) située sur l'une des ailes latérales (1, 3) est positionnée en vis-à-vis d'une empreinte réciproque (8b ; 9b) située sur l'autre des ailes latérales (1, 3), lorsque les ailes latérales (1, 3) sont rapprochées l'une de l'autre par pivotement ou articulation de manière à être positionnées face à face, et
- est prévu un dispositif de fixation (14, 15) conçu pour et apte à maintenir les ailes latérales (1, 3) en position rapprochées l'une de l'autre, lorsque les ailes latérales (1, 3) sont rapprochées et positionnées face à face, lesdites ailes latérales (1, 3) viennent en contact ou en quasi-contact l'une de l'autre par l'intermédiaire d'une partie de leur surface et le dispositif de fixation est apte à maintenir les ailes latérales (1, 3) dans cette position, le dispositif de fixation (14, 15) des ailes latérales (1, 3) comprenant au moins un premier élément (14) porté par l'une (1) desdites ailes latérales (1, 3) coopérant avec au moins un second élément (15) porté par l'autre (2) desdites ailes latérales (1, 3), ledit au moins premier élément (14) coopérant avec ledit au moins second élément (15) en venant s'emboiter ou s'accrocher de manière solidaire et définitive audit second élément (15).

2. Dispositif selon la revendication 1, **caractérisé en ce que** la partie centrale (2) comporte plusieurs prédécoupes (6).

3. Dispositif selon l'une des revendications 1 ou 2, **caractérisé en ce que** la partie centrale (2) comporte un moyen de préhension (7) permettant à un opérateur de saisir manuellement ou digitalement la partie centrale (2) et de provoquer un déchirement ou une rupture au moins partiel de la partie centrale (2) selon au moins une desdites prédécoupes (6).

4. Dispositif selon la revendication 3, **caractérisé en ce que** le moyen de préhension (7) est une portion de la paroi de la partie centrale (2) ou est porté par la paroi de la partie centrale (2).

5. Dispositif selon la revendication 4, **caractérisé en ce que** le moyen de préhension (7) comporte un évidement (13) aménagé dans la paroi de la partie centrale (2).

6. Dispositif selon l'une des revendications 1 à 5, **caractérisé en ce qu'**au moins un premier élément (14) est un picot et au moins un second élément (15) est un orifice, ledit picot et ledit orifice étant conformés et dimensionnés de manière telle que ledit picot est apte à venir s'insérer à demeure dans ledit orifice.

7. Dispositif selon la revendication 6, **caractérisé en ce que** le picot ne peut être extrait de l'orifice, après son insertion, sans rupture de l'un ou l'autre desdits premeir et deuxième éléments (14, 15).

8. Dispositif selon l'une des revendications 1 à 7, **caractérisé en ce qu'**une empreinte (8a ; 9a) située sur l'une des ailes latérales (1, 3) et positionnée en vis-à-vis d'une empreinte réciproque (8b ; 9b) située sur l'autre des ailes latérales (1, 3), forme avec ladite empreinte réciproque (8a ; 9a) une structure tridimensionnelle au moins partiellement cylindrique, conique ou tronconique correspondant à la forme d'au moins une partie de la surface externe d'un raccord de robinet.

9. Dispositif selon l'une des revendications 1 à 8, **caractérisé en ce que** les ailes latérales (1, 3) comporte chacune plusieurs empreinte (8a, 8b ; 9a, 9b) d'au moins une partie de la surface externe d'un raccord de robinet.

10. Dispositif selon l'une des revendications 1 à 9, **caractérisé en ce que** la partie centrale (2) comporte un ou plusieurs ergots (10, 11) aptes à venir se loger à l'intérieur d'un raccord de robinet de gaz pour en assurer la protection contre les pollutions extérieures, lorsque le dispositif est positionné sur un robinet.

11. Dispositif selon l'une des revendications 1 à 10, **caractérisé en ce qu'**il est formé d'une pièce unique, de préférence d'une pièce unique thermoformée ou thermo-moulée.

12. Dispositif selon l'une des revendications 1 à 11, **caractérisé en ce qu'**il est réalisé en polymère, notamment en plastique.

13. Dispositif selon l'une des revendications 1 à 12, **caractérisé en ce que** les ailes latérales (1, 3) sont, en permanence, solidaires l'une à l'autre et positionnées face à face

14. Récipient de gaz sur lequel est agencé un robinet (20) de gaz comportant au moins un raccord constituant un passage d'entrée ou de sortie pour le gaz, **caractérisé en ce que** ledit robinet comporte un dispositif d'obturation selon l'une des revendications 1 à 13 positionné autour d'au moins ledit raccord de manière à obturer au moins ledit raccord.

15. Utilisation d'un dispositif d'obturation selon l'une des revendications 1 à 13 pour obturer au moins un raccord constituant un passage d'entrée ou de sortie de gaz d'un récipient de gaz sous pression, en particulier une bouteille de gaz.

## Patentansprüche

1. Verschlussvorrichtung, die imstande und ausgelegt ist, auf mindestens einem Ausgangsstutzen eines Gasschließhahns befestigt zu werden, umfassend einen Körper, der aus einem Mittelteil (2) und aus zwei Seitenflügeln (1, 3) gebildet ist, wobei jeder der Seitenflügel (1, 3) mindestens einen Abdruck (8a, 8b; 9a, 9b) von mindestens einem Teil der Außenfläche eines Schließhahnstutzens beinhaltet, und wobei ein Abdruck (8a; 9a), der sich auf einem der Seitenflügel (1, 3) befindet, gegenüber einem Gegenabdruck (8b; 9b) positioniert ist, der sich auf dem anderen der Seitenflügel (1, 3) befindet, wenn die Seitenflügel (1, 3) Seite an Seite positioniert sind, wobei der Mittelteil (2) einen oder mehrere Einschnitte (6) beinhaltet, **dadurch gekennzeichnet, dass**:
- die Seitenflügel (1, 3) schwenkbar in Bezug auf den Mittelteil (2) sind,
- ein Abdruck (8a; 9a), der sich auf einem der Seitenflügel (1, 3) befindet, gegenüber einem Gegenabdruck (8b; 9b) positioniert ist, der sich auf dem anderen der Seitenflügel (1, 3) befindet, wenn die Seitenflügel (1, 3) durch Schwenkung oder Gelenkverbindung einander angenähert werden, sodass sie Seite an Seite positioniert sind, und
- eine Befestigungsvorrichtung (14, 15) vorgesehen ist, die ausgelegt und imstande ist, die Seitenflügel (1, 3) in einander angenäherter Position zu halten, wenn die Seitenflügel (1, 3) Seite an Seite angenähert und positioniert sind, die Seitenflügel (1, 3) miteinander in Kontakt oder in einen Beinahekontakt über einen Teil ihrer Oberfläche treten und die Befestigungsvorrichtung imstande ist, die Seitenflügel (1, 3) in dieser Position zu halten, wobei die Befestigungsvorrichtung (14, 15) der Seitenflügel (1, 3) mindestens ein erstes Element (14) umfasst, das von einem (1) der Seitenflügel (1, 3) getragen wird, das mit mindestens einem zweiten Element (15) zusammenwirkt, das von dem anderen (2) der Seitenflügel (1, 3) getragen wird, wobei mindestens das erste Element (14) mit mindestens dem zweiten Element (15) zusammenwirkt, indem es sich fest und endgültig an das zweite Element (15) fügt oder hängt.

2. Vorrichtung nach Anspruch 1, **dadurch gekennzeichnet, dass** der Mittelteil (2) mehrere Einschnitte (6) beinhaltet.

3. Vorrichtung nach einem der Ansprüche 1 oder 2, **dadurch gekennzeichnet, dass** der Mittelteil (2) ein Greifmittel (7) beinhaltet, das einem Bediener ermöglicht, den Mittelteil (2) manuell oder digital zu erfassen und mindestens ein teilweises Zerreißen oder Zerbrechen des Mittelteils (2) gemäß mindestens einem der Einschnitte (6) hervorzurufen.

4. Vorrichtung nach Anspruch 3, **dadurch gekennzeichnet, dass** das Greifmittel (7) ein Abschnitt der Wand des Mittelteils (2) ist oder von der Wand des Mittelteils (2) getragen wird.

5. Vorrichtung nach Anspruch 4, **dadurch gekennzeichnet, dass** das Greifmittel (7) eine Aussparung (13) beinhaltet, die in der Wand des Mittelteils (2) eingerichtet ist.

6. Vorrichtung nach einem der Ansprüche 1 bis 5, **dadurch gekennzeichnet, dass** mindestens ein erstes Element (14) eine Spitze ist und mindestens ein zweites Element (15) eine Öffnung ist, wobei die Spitze und die Öffnung so angepasst und bemessen sind, dass die Spitze imstande ist, sich dauerhaft in die Öffnung einzufügen.

7. Vorrichtung nach Anspruch 6, **dadurch gekennzeichnet, dass** die Spitze nach ihrem Einfügen nicht ohne Zerbrechen von dem einen oder dem anderen des ersten und zweiten Elements (14, 15) aus der Öffnung herausgenommen werden kann.

8. Vorrichtung nach einem der Ansprüche 1 bis 7, **dadurch gekennzeichnet, dass** ein Abdruck (8a; 9a), der sich auf einem der Seitenflügel (1, 3) befindet und gegenüber einem Gegenabdruck (8b; 9b) positioniert ist, der sich auf dem anderen der Seitenflügel (1, 3) befindet, mit dem Gegenabdruck (8a; 9a) eine mindestens teilweise zylindrische, kegelförmige oder kegelstumpfförmige dreidimensionale Struktur bildet, die der Form mindestens eines Teils der Außenfläche eines Schließhahnstutzens entspricht.

9. Vorrichtung nach einem der Ansprüche 1 bis 8, **dadurch gekennzeichnet, dass** die Seitenflügel (1, 3) jeweils mehrere Abdrücke (8a, 8b; 9a, 9b) mindestens eines Teils der Außenfläche eines Schließhahnstutzens beinhalten.

10. Vorrichtung nach einem der Ansprüche 1 bis 9, **dadurch gekennzeichnet, dass** der Mittelteil (2) einen oder mehrere Zapfen (10, 11) beinhaltet, die imstande sind, sich innerhalb eines Gasschließhahnstutzens einzupassen, um dessen Schutz gegen äußere Verunreinigungen sicherzustellen, wenn die Vorrichtung auf einem Schließhahn positioniert ist.

11. Vorrichtung nach einem der Ansprüche 1 bis 10, **dadurch gekennzeichnet, dass** sie aus einem einzelnen Stück gebildet ist, vorzugsweise aus einem warmgeformten oder thermogeformten einzelnen Stück.

12. Vorrichtung nach einem der Ansprüche 1 bis 11, **dadurch gekennzeichnet, dass** sie aus Polymer, insbesondere aus Kunststoff ausgeführt ist.

13. Vorrichtung nach einem der Ansprüche 1 bis 12, **dadurch gekennzeichnet, dass** die Seitenflügel (1, 3) permanent fest miteinander verbunden und Seite an Seite positioniert sind

14. Gasbehälter, auf dem ein Gasschließhahn (20) angeordnet ist, der mindestens einen Stutzen beinhaltet, der einen Eingangs- oder Ausgangsdurchlass für das Gas schafft, **dadurch gekennzeichnet, dass** der Schließhahn eine Verschlussvorrichtung nach einem der Ansprüche 1 bis 13 beinhaltet, die um mindestens den Stutzen positioniert ist, um mindestens den Stutzen zu verschließen.

15. Verwendung einer Verschlussvorrichtung nach einem der Ansprüche 1 bis 13 zum Verschließen mindestens eines Stutzens, der einen Eingangs- oder Ausgangsdurchlass eines Gases eines druckbeaufschlagten Gasbehälters, im Speziellen einer Gasflasche, schafft.

## Claims

1. Closing device capable of being and designed to be secured to at least one outlet connector of a gas tap, comprising a body formed from a central portion (2) and from two lateral wings (1, 3), with each one of the lateral wings (1, 3) comprising at least one imprint (8a, 8b; 9a, 9b) of at least one portion of the outer surface of a tap connector, and an imprint (8a; 9a) located on one of the lateral wings (1, 3) being positioned opposite a reciprocal imprint (8b; 9b) located on the other of the lateral wings (1, 3), when the lateral wings (1, 3) are positioned face-to-face, the central portion (2) comprising one or more pre-cuts (6), **characterised in that**:
- said lateral wings (1, 3) are pivotably mobile with respect to the central portion (2),
- an imprint (8a; 9a) located on one of the lateral wings (1, 3) is positioned opposite a reciprocal imprint (8b; 9b) located on the other of the lateral wings (1, 3), when the lateral wings (1, 3) are brought close to one another via pivoting or articulation so as to be positioned face-to-face, and
- a securing device (14, 15) is provided designed for and capable of maintaining the lateral wings (1, 3) in the position close to one another, when the lateral wings (1, 3) are close together and positioned face-to-face, said lateral wings (1, 3) come into contact or practically in contact with one another by way of a portion of the surface thereof and the securing device is capable of maintaining the lateral wings (1, 3) in this position, with the device for securing (14, 15) the lateral wings (1, 3) comprising at least one first element (14) carried by one (1) of said lateral wings (1, 3) cooperating with at least one second element (15) carried by the other (2) of said lateral wings (1, 3), said at least first element (14) cooperating with said at least one second element (15) by interlocking with or by solidly and definitively secured to said second element (15).

2. Device according to claim 1, **characterised in that** the central portion (2) comprises several pre-cuts (6).

3. Device according to one of claims 1 or 2, **characterised in that** the central portion (2) comprises a gripping means (7) that allows an operator to manually or digitally grip the central portion (2) and to cause a tearing or a rupture at least partially of the central portion (2) along at least one of said pre-cuts (6).

4. Device according to claim 3, **characterised in that** the gripping means (7) is a portion of the wall of the central portion (2) or is carried by the wall of the central portion (2).

5. Device according to claim 4, **characterised in that** the gripping means (7) comprises a recess (13) arranged in the wall of the central portion (2).

6. Device according to one of claims 1 to 5, **characterised in that** at least one first element (14) is a pin and at least one second element (15) is an orifice, said pin and said orifice being shaped and sized such that said pin is capable of being inserted to remain in said orifice.

7. Device according to claim 6, **characterised in that** the pin cannot be extracted from the orifice, after the insertion thereof, without rupture of one or the other of said first and second elements (14, 15).

8. Device according to one of claims 1 to 7, **characterised in that** an imprint (8a; 9a) located on one of the lateral wings (1, 3) and positioned opposite a reciprocal imprint (8b; 9b) located on the other of the lateral wings (1, 3), forms with said reciprocal imprint (8a; 9a) a three-dimensional structure that is at least partially cylindrical, conical or frusto-conical corresponding to the shape of at least one portion of the outer surface of a tap connector.

9. Device according to one of claims 1 to 8, **characterised in that** the lateral wings (1, 3) each comprise several imprints (8a, 8b; 9a, 9b) of at least one portion of the outer surface of a tap connector.

10. Device according to one of claims 1 to 9, **characterised in that** the central portion (2) comprises one or more lugs (10, 11) capable of being housed inside a gas tap connector to ensure the protection thereof against outside pollution, when the device is positioned on a tap.

11. Device according to one of claims 1 to 10, **characterised in that** it is formed from one single part, preferably one single thermoformed or thermomoulded part.

12. Device according to one of claims 1 to 11, **characterised in that** it is made of polymer, in particular of plastic.

13. Device according to one of claims 1 to 12, **characterised in that** the lateral wings (1, 3) are, constantly, secured to one another and positioned face-to-face

14. Gas recipient whereon is arranged a gas tap (20) comprising at least one connector forming an inlet or outlet passage for the gas, **characterised in that** said valve comprises a device for closing according to one of claims 1 to 13 positioned around at least said connector so as to close at least said connector.

15. Use of a closing device according to one of claims 1 to 13 to close at least one connector forming an inlet or outlet passage for gas of a pressurised gas recipient, in particular a gas cylinder.
